# EUROPÄISCHE PATENTSCHRIFT

(11) **EP 0 969 972 B1**
(45) Veröffentlichungstag und Bekanntmachung des Hinweises auf die Patenterteilung: **15.11.2000**
(21) Anmeldenummer: 98906931.5
(22) Anmeldetag: 06.02.1998
(51) Int. Cl.: B43K 5/18

(54) **FLÜSSIGKEITSREGLER ZUR VERSORGUNG EINES VERBRAUCHERS MIT FLÜSSIGKEIT AUS EINEM FLÜSSIGKEITSVORRAT**
FLUID REGULATOR FOR SUPPLYING A CONSUMER ELEMENT WITH FLUID FROM A FLUID RESERVOIR
REGULATEUR DE LIQUIDE POUR L'ALIMENTATION D'UN APPAREIL UTILISATEUR EN LIQUIDE PROVENANT D'UN RESERVOIR DE LIQUIDE

(30) Priorität: 21.02.1997 DE 19706967
(43) Veröffentlichungstag der Anmeldung: 12.01.2000
(73) Patentinhaber: DATAPRINT R. Kaufmann KG (GmbH & Co.), D-27753 Delmenhorst (DE)
(72) Erfinder: KAUFMANN, Rainer, D-27753 Delmenhorst (DE)
(74) Vertreter: Barske, Heiko, Dr. rer. nat.
(86) Internationale Anmeldenummer: EP9800663
(87) Internationale Veröffentlichungsnummer: WO9836918

(56) Entgegenhaltungen:
- EP-A- 0 240 994
- US-A- 3 972 629

## Beschreibung

Die Erfindung betrifft einen Flüssigkeitsregler zur Versorgung eines Verbrauchers mit Flüssigkeit gemäß dem Oberbegriff des Anspruchs 1. Die Flüssigkeitsverbraucher können beispielsweise Spitzen von Schreib-, Mal-, und Pinselgeräten sein oder auch Auftrags- und Sprühelemente von Flüssigkeitsspendern.

Bei bekannten Schreibgeräten, wie z. B. Füllfederhaltern, erfolgt die Tintenversorgung der Schreibspitzen durch Kapillaren hindurch, die mittels ihrer Kapillarkraft Tinte aus einem Vorratsbehälter saugen, wobei eine Luftausgleichsöffnung im Vorratsbehälter so bemessen ist, das erst ab Unterschreitung eines Unterdrucks die entnommene Tinte durch Luft ersetzt wird. Der Unterdruck im Behälter reicht dabei aus, die Tinte trotz ihres Gewichts am Auslaufen zu hindern. Diese Tintenversorgungssysteme haben die Eigenart, daß sie bei Temperaturänderung der Umgebung nicht auslaufsicher sind, da sich die Luft im Vorratsbehälter ausdehnt und dadurch der das Auslaufen verhindernde Unterdruck vermindert wird. Maßnahmen zum Verhindern eines derartigen Tintenaustritts mittels zusätzlicher kapillarer Pufferspeicher zur zeitweiligen Aufnahme eines überschüssigen Tintenvolumens sind aufwendig und nur begrenzt wirksam.

Aus der EP 0 240 994 B1 ist eine Vorrichtung entsprechend dem Oberbegriff des beigefügten Hauptanspruchs bekannt, deren Ventil zwischen einem Flüssigkeitsvorratsbehälter und einem Zwischenreservoir angeordnet ist, von dem aus der Verbraucher über eine kapillare Leitung mit Flüssigkeit versorgt wird. Wenn das Zwischenreservoir sich bei verbrauchter Flüssigkeit zunehmend leert, entsteht dort ein Unterdruck, sodaß das mit seiner einen Seite an den Flüssigkeitsvorratsbehälter und mit seiner anderen Seite an das Zwischenreservoir grenzende Ventil öffnet und sich das Zwischenreservoir erneut mit Flüssigkeit füllt. Eine Eigenart dieses Systems liegt darin, daß es zu einer dauerhaften Unterbrechung der Flüssigkeitsversorgung kommen kann, wenn sich der Unterdruck anderweitig ausgleicht.

Der Erfindung liegt die Aufgabe zugrunde, eine gattungsgemäße Vorrichtung zu schaffen, die bei einfachem Aufbau ein funktionssichere Versorgung eines Verbrauchers mit Flüssigkeit gewährleistet.

Diese Aufgabe wird mit den Merkmalen des Hauptanspruchs gelöst.

Der erfindungsgemäße kapillare Regler, der in seinem Aufbau außerordentlich einfach sein kann, arbeitet wegen der hohen, in kapillaren Systemen auftretenden Kräfte außerordentlich funktionssicher und gewährleistet eine hohe Auslaufsicherheit der von ihm versorgten Verbraucher.

Mit den Merkmalen der Ansprüche 2 und 3 ist gewährleistet, daß sich die Flüssigkeitsversorgungsleitung bzw. der Verbraucher stromab des Kapillarraums zuverlässig ständig mit Flüssigkeit vollsaugt.

Die Ansprüche 4 bis 7 sind auf vorteilhafte Merkmale des Kapillarventils gerichtet, wobei mit den Merkmalen des Anspruchs 6 eine besonders hohe Zuverlässigkeit erreicht wird.

Gemäß dem Anspruch 8 kann als Ventilöffnungskraft unmittelbar der von der Flüssigkeitsvorratssäule her wirkende Druck verwendet werden.

Mit den Merkmalen des Anspruchs 9 wird die Auslaufsicherheit weiter erhöht, da eine Belüftung des Innenraums des elastischen Sacks nicht notwendig ist.

Die Ansprüche 10 und 11 schließlich sind auf zwei vorteilhafte Anwendungsbeispiele der erfindungsgemäßen Vorrichtung gerichtet.

Die Erfindung wird in folgenden anhand schematischer Zeichnungen beispielsweise und mit weiteren Einzelheiten erläutert.

Es stellen dar:
- Fig. 1: einen Querschnitt durch einen mit dem erfindungsgemäßen Flüssigkeitsregler ausgerüsteten Faserschreiber,
- Fig. 2: eine vergrößerte Ansicht des in Fig. 1 enthaltenen Kapillarreglers,
- Fig. 3: eine Aufsicht auf das Ventilglied des Kapillarreglers gemäß Fig. 2 und
- Fig. 4: eine schematische Schnittansicht einer mit der erfindungsgemäßen Vorrichtung versehenen Druckvorrichtung.
- Fig. 5: eine Detailansicht einer gegenüber Fig. 1 abgeänderten Ausführungsform.

Gemäß Fig. 1 weist ein Faserschreiber ein Gehäuse 2 auf, das in seinem Inneren durch Trennwände 4, 6 und 8 in unterschiedliche Kammern unterteilt ist. Die Trennwand 4 ist mit einem Ringflansch 10 versehen, auf den ein nachgiebiger Sack 12 ausgestülpt ist. der einen Flüssigkeitsvorrat 14 enthält, wobei die Flüssigkeit jedwelche bekannte Schreibflüssigkeit, beispielsweise Tinte, sein kann. Durch die Trennwand 4 hindurch führt eine Öffnung 16 in eine Leitung 18, von der aus eine Ventilöffnung 20 durch die Trennwand 6 hindurch führt. An der von der Leitung 18 abgewandten Stirnseite der Ventilöffnung 20 liegt ein Ventilglied 22 an, wobei der Abstand d zwischen dem Ventilglied 22 und der Trennwand 6 weiter unten erläuterte kapillare Dimensionen hat.

Die Leitung 18 kann mit einem den Durchfluß dämpfenden Material gefüllt sein, so daß Druckwellen aus dem Flüssigkeitsvorrat 14 keine Auswirkung auf die Ventilfunktionen haben.

Gemäß Fig. 1 unterhalb der Ventilöffnung 20 ist in der Trennwand 6 eine Leitung 24 ausgebildet, deren Durchmesser vorteilhafterweise kleiner ist als der Abstand d und die über eine Verbindungsöffnung 26 in den Raum zwischen der Trennwand 6 und dem Ventilglied 22 mündet. Die Leitung 24 führt zu einer in ihrem Aufbau üblichen kapillaren Schreibspitze 28, wie sie für Faserschreiber verwendet wird. Die Schreibspitze 28 ist in einen Flansch der Trennwand 8 eingesetzt und wird in ihrem vorderen Bereich zusätzlich von dem dort konisch auslaufenden Gehäuse 2 gehalten.

Die Schreibspitze 28 kann auch direkt in den Raum zwischen dem Ventilglied 22 und der Trennwand 6 einragen.

Luftausgleichsöffnungen 30, 32 und 34 sorgen für eine Belüftung des Inneren des Gehäuses 2.

Das insgesamt plattenförmig ausgebildete Ventilglied 22, das zwischen sich und der Trennwand 6 einen platten- bzw. scheibenförmigen Kapillarraum 36 mit der Dicke d begrenzt, ist bei 38 mit der Trennwand 4 gelenkig verbunden und ragt in eine Ausnehmung 40 der Trennwand 8 ein, die eine Öffnungsbegrenzung für das Ventilglied 22 bildet. Statt einer gelenkigen Verbindung kann eine elastische Verbindung vorgesehen sein.

Vor der Erläuterung der Funktion der beschriebenen Vorrichtung seien kurz einige physikalische Grundlagen angemerkt:
Bei die Ventilöffnung 20 verschließendem Ventilglied 22 wirkt durch die Ventilöffnung 20 von der linksseitig der Ventilöffnung 20 vorhandenen Flüssigkeitssäule folgende Kraft auf das Ventilglied 22:${\text{K = π x r}}^{\text{2}} \text{x h x a}$ wobei
r: Radius der Ventilöffnung
h: Höhe der Flüssigkeitssäule und
a: spezifisches Gewicht der Flüssigkeit

Wenn das Ventilglied 22 auf seiner dem Kapillarraum 36 zugewandten Seite und die Trennwand 6 auf ihrer dem Kapillarraum 36 zugewandten Seite aus einem Material bestehen, das von der Flüssigkeit benetzt wird, wird die Flüssigkeit infolge der Kapillaratraktion in den Kapillarraum 36 eingesaugt und ggf. zusätzlich durch den hydrostatischen Druck der Flüssigkeitssäure in den Kapillarraum 36 hineingedrückt. Dies führt dazu, daß das Ventilglied 22 durch die Flüssigkeit im Kapillarraum mit der folgenden Kraft in Schließrichtung, d.h. in Anlage an den Rand der Ventilöffnung 20 gezogen wird:${\text{K}}_{\text{s}} \text{= 2 x o x f/d}$ wobei
o: Oberflächenspannung der Flüssigkeit,
d: Dicke des Kapillarraums 36 und
f: von Flüssigkeit benetzte Fläche des Ventilglieds 22.

Übliche Dimensionierungen liegen in folgenden Bereichen:
d: 0,01 bis 1 mm
f: 1 mm² bis mehrere cm²
h: 1 cm bis 1 m
r: 0,01 bis 5 mm
o: 10 bis 70 x 10⁻² N/m

Mit d: 0,1 mm, o = 50 x 10⁻² N/m, f = 1 cm², ergibt sich: K^{S} = 0,1 N.
Mit r = 0,2 mm, h = 5 cm, a = 10⁴ N/m³ ergibt sich: K = 6 x 10⁻⁵ N.

Somit beträgt die von der Höhe der Flüssigkeitssäule ausgeübte Öffnungskraft nur einen Bruchteil der Schließkraft, wodurch das Ventil außerordentlich sicher geschlossen ist und bei Stoßbewegungen keine Öffnungsgefahr besteht, sofern die Masse des Ventilgliedes 22 klein ist.

Die Funktion des beschriebenen Faserschreibers ist folgende:

Sei angenommen, das sich der Faserschreiber in dem Zustand gemäß Fig. 1 befindet, d.h. das Ventilglied 22 die Ventilöffnung 20 schließt. da der Kapillarraum 36 ausreichend mit Flüssigkeit gefüllt ist. Wenn mit dem Faserschreiber nun geschrieben wird und Flüssigkeit von der Schreibspitze 28 abgegeben wird, leert sich der Kapillarraum 36 zunehmend. Die Schließkraft des Ventilglieds 22 nimmt dadurch ab, so daß bei ausreichend geleertem Kapillarraum der Flüssigkeitsdruck und/oder eine Schüttelbewegung das Ventilglied 22 öffnet, woraufhin sich der Kapillarraum durch den hydrostatischen Druck bzw. auch die Kapillarität wiederum mit Flüssigkeit füllt und das Ventilglied 22 die Öffnung 20 wiederum verschließt. Der Vorgang beginnt von neuem. Dabei ist von Vorteil, wenn die Leitung 24 eine größere Kapillarität als der Kapillarraum 36 hat, da dadurch sichergestellt ist, daß die Leitung 24 den Kapillarraum "leersaugt".

Es versteht sich, daß die beschriebene Vorrichtung vielfältig abgewandelt werden kann. Die innere Aufteilung des Gehäuses kann unterschiedlich sein; die Schreibspitze kann anders sein; die Anordnung der Belüftungsöffnungen kann abgewandelt sein; im Bereich des Sacks 12 kann das Gehäuse öffenbar sein, sodaß der Sack in einfacher Weise auswechselbar ist. Auch wenn das gesamte Gerät völlig leergeschrieben ist, füllt es sich nach Einsetzen eines neuen Sacks selbsttätig zuverlässig vollständig mit Tinte, ohne daß eine Verschmutzungsgefahr besteht.

Fig. 2 und 3 zeigen eine abgeänderte Konstruktion eines Ventils. Das Ventilglied 22 ist hier als eine elastische Membran 50 ausgebildet, die mittels einer Verstärkungsplatte 52 verstärkt ist. In ihrem oberen Bereich 54 ist die elastische Membran 50 mit der Trennwand 6 starr verbunden, sodaß zwischen dem beispielsweise durch Kleben starr verbundenen Bereich 54 und dem mittels der Verstärkungsplatte 52 verstärktem Bereich ein Bereich freibleibt, der ein Gelenk des Ventilgliedes 22 bildet. Der Kapillarraum 36 ist dadurch definiert, daß die Trennwand 6 in entsprechender Tiefe ausgenommen ist, wobei der dem Ventilglied 22 zugewandte Stirnrand der Ventilöffnung 20 um die Dicke bzw. Tiefe des Kapillarraums vorsteht. Mit dieser Konstruktion des Ventilglieds 22 wird bei einfachem Aufbau eine besonders hohe Funktionssicherheit erreicht.

Fig. 4 zeigt die Konstruktion gemäß Fig. 1 und Fig. 2 schematisch in ihrer Anwendung bei einem Druckaggregat 56 einer Druckvorrichtung 58, wie sie beispielsweise in Tintenstrahldruckern verwendet wird. Der Flüssigkeitsvorrat 14 grenzt hier unmittelbar an die Trennwand 6 mit der Ventilöffnung 20. Der Schreibspitze 28 (Fig. 1) entspricht ein kapillarer Docht 60, der das Druckaggregat 56 mit Flüssigkeit versorgt.

Fig. 5 zeigt eine gegenüber Fig. 1 abgeänderte Ausführungsform des erfindungsgemäßen Reglers: Das Ventilglied 22 ist hier als eine gelenkig an der Trennwand 6 angebrachte Platte 70 ausgebildet, die eine Öffnung aufweist, in der eine Kugel 72 befestigt ist. Die Kugel 72 kann auch einteilig mit der Platte 70, beispielsweise durch Spritzgießen, ausgebildet sein. Mittels der Kugel 72, die aus möglichst leichtem Material sein soll, wird die Schließsicherheit des Ventils 20, 22 verbessert und seine Verschmutzungsempfindlichkeit verringert. Ein weiterer Unterschied zur Ausführungsform gemäß Fig. 1 liegt darin, daß der hier ebenfalls als kapillare Schreibspitze 28 ausgebildete Verbraucher unmittelbar an den Kapillarraum 36 angrenzt, was den Aufbau vereinfacht und die Funktionssicherheit erhöht, insbesondere da die Kapillarität der Schreibspitze 28 größer ist als die des Kapillarraums 22. Ansonsten ist die Funktion ebenso wie die der Ausführungsform gemäß Fig. 1.

## Patentansprüche

1. Flüssigkeitsregler zur Versorgung eines Verbrauchers mit Flüssigkeit aus einem Flüssigkeitsvorrat, enthaltend
ein Ventil (20, 22), welches eine Verbindung zwischen dem Flüssigkeitsvorrat (14) und dem Verbraucher (28; 60, 56) jeweils dann öffnet, wenn der Verbraucher eine gewisse Flüssigkeitsmenge verbraucht hat,
dadurch gekennzeichnet, daß
das Ventil (20) einen Kapillarraum (36) enthält, dessen Kapillarkraft ein Ventilglied (22) in eine die Ventilöffnung verschließende Stellung drängt, wenn der Kapillarraum sich ganz oder teilweise mit Flüssigkeit aus dem Flüssigkeitsvorrat (14) füllt.

2. Flüssigkeitsregler nach Anspruch 1, dadurch gekennzeichnet, daß der Kapillarraum (36) mittels einer Leitung (24) mit dem Verbraucher (28; 60, 56) verbunden ist, deren Kapillarität größer ist als die des Kapillarraums.

3. Flüssiekeitsregler nach Anspruch 1 oder 2, dadurch gekennzeichnet, daß der Verbraucher (28; 60, 56) kapillar ist und seine Kapillarität größer ist als die des Kapillarraums.

4. Vorrichtung nach einem der Ansprüche 1 bis 3, dadurch gekennzeichnet, daß der Kapillarraum (36) insgesamt scheibenförmig ist, wobei die Ventilöffnung (20) in einer seiner Stirnflächen ausgebildet ist und die andere Stirnfläche durch das Ventilglied (22) gebildet ist.

5. Vorrichtung nach einem der Ansprüche 1 bis 4, dadurch gekennzeichnet, daß das Ventilglied (22) eine elastische Membran (50) aufweist.

6. Vorrichtung nach Anspruch 5, dadurch gekennzeichnet, daß die elastische Membran (50) mittels einer Verstärkungsplatte (52) verstärkt ist.

7. Vorrichtung nach einem der Ansprüche 1 bis 4, dadurch gekennzeichnet, daß Ventilglied (22) eine Kugel (72) zum Verschließen der Ventilöffnung (20) aufweist.

8. Vorrichtung nach einem der Ansprüche 1 bis 7, dadurch gekennzeichnet, daß das Kapillarventil gegen den Druck einer vom Flüssigkeitsvorrat (14) her auf die Ventilöffnung (20) wirkenden Flüssigkeitssäule schließt.

9. Vorrichtung nach einem der Ansprüche 1 bis 8, dadurch gekennzeichnet, daß der Flüssigkeitsvorrat (14) in einem Sack (12) enthalten ist.

10. Vorrichtung nach einem der Ansprüche 1 bis 9, dadurch gekennzeichnet, daß der Verbraucher die kapillare Schreibspritze (28) eines Zeichengerätes ist.

11. Vorrichtung nach einem der Ansprüche 1 bis 9, dadurch gekennzeichnet, daß der Verbraucher das Druckaggregat (56) einer Druckeinrichtung (58) ist.

## Claims

1. Fluid regulator to supply a consumer with fluid from a fluid reservoir, containing a valve (20, 22) which opens a connection between the fluid reservoir (14) and the consumer (28; 60, 56) whenever the consumer has consumed a particular quantity of fluid, characterized in that the valve (20) contains a capillary space (36), the capillarity of which urges a valve member (22) into a position closing the valve orifice, when the capillary space is filled completely or partially with fluid from the fluid reservoir (14).

2. Fluid regulator according to Claim 1, characterized in that the capillary space (36) is connected to the consumer (28; 60, 56) by means of a line (24), the capillarity of which is greater than that of the capillary space.

3. Fluid regulator according to Claim 1 or 2, characterized in that the consumer (28; 60, 56) is capillary and its capillarity is greater than that of the capillary space.

4. Device according to one of Claims 1 to 3, characterized in that the capillary space (36) is generally disc-shaped, the valve orifice (20) being produced in one of its end faces and the other end face being formed by the valve member (22).

5. Device according to one of Claims 1 to 4, characterized in that the valve member (22) has an elastic diaphragm (50).

6. Device according to Claim 5, characterized in that the elastic diaphragm (50) is reinforced by means of a reinforcing plate (52).

7. Device according to one of Claims 1 to 4, characterized in that the valve member (22) has a ball (72) for closing the valve orifice (20).

8. Device according to one of Claims 1 to 7, characterized in that the capillary valve closes counter to the pressure of a fluid column acting from the fluid reservoir (14) on the valve orifice (20).

9. Device according to one of Claims 1 to 8, characterized in that the fluid reservoir (14) is contained in a bag (12).

10. Device according to one of Claims 1 to 9, characterized in that the consumer is the capillary writing tip (28) of a drawing implement.

11. Device according to one of Claims 1 to 9, characterized in that the consumer is the printing assembly (56) of a printing apparatus (58).

## Revendications

1. Régulateur de liquide pour l'alimentation d'un appareil utilisateur en liquide provenant d'un réservoir de liquide, comprenant :
une valve (20, 22) qui ouvre une liaison entre le réservoir de liquide (14) et l'appareil utilisateur (28 ; 60, 56) chaque fois que l'appareil utilisateur a consommé une certaine quantité de liquide,
caractérisé en ce que le
la valve (20) contient une chambre capillaire (36) dont la force capillaire repousse un opercule de valve (22) dans sa position qui obture l'ouverture de valve lorsque la chambre capillaire se remplit en totalité ou en partie en liquide provenant du réservoir de liquide (14).

2. Régulateur de liquide selon la revendication 1, caractérisé en ce que la chambre capillaire (36) est reliée à l'appareil utilisateur (28 ; 60, 56) au moyen d'une conduite (24) dont la capillarité est supérieure à celle de la chambre capillaire.

3. Régulateur de liquide selon l'une ou l'autre des revendications 1 et 2, caractérisé en ce que l'appareil utilisateur (28 ; 60, 56) est capillaire, et sa capillarité est supérieure à celle de la chambre capillaire.

4. Dispositif selon l'une des revendications 1 à 3, caractérisé en ce que la chambre capillaire (36) présente dans l'ensemble une forme de disque, dans laquelle l'ouverture de valve (20) est ménagée dans l'une de ses faces frontales, et dont l'autre face frontale est formée par l'opercule de valve (22).

5. Dispositif selon l'une des revendications 1 à 4, caractérisé en ce que l'opercule de valve (22) comprend une membrane élastique (50).

6. Dispositif selon la revendication 5, caractérisé en ce que la membrane élastique (50) est renforcée au moyen d'une plaque de renfort (52).

7. Dispositif selon l'une des revendications 1 à 4, caractérisé en ce que l'opercule de valve (22) comprend une bille (72) pour obturer l'ouverture de valve (20).

8. Dispositif selon l'une des revendications 1 à 7, caractérisé en ce que la valve capillaire se ferme à l'encontre de la pression d'une colonne de liquide provenant du réservoir de liquide (14) et agissant sur l'ouverture de valve (20).

9. Dispositif selon l'une des revendications 1 à 8, caractérisé en ce que le réservoir de liquide (14) est contenu dans un sac (12).

10. Dispositif selon l'une des revendications 1 à 9, caractérisé en ce que l'appareil utilisateur est la pointe d'écriture capillaire (28) d'un appareil d'écriture.

11. Dispositif selon l'une des revendications 1 à 9, caractérisé en ce que l'appareil utilisateur est l'unité d'impression (56) d'un dispositif d'impression (58).
